# FASCICULE DE BREVET EUROPEEN

(11) **EP 1 253 512 B1**
(45) Date de publication et mention de la délivrance du brevet: **03.08.2005**
(21) Numéro de dépôt: 02290060.9
(22) Date de dépôt: 10.01.2002
(51) Int. Cl.: G06F 7/58, G06F 1/02, G06F 101/14

(54) **Procédé et dispositif de génération d'un signal aléatoire à histogramme et spectre contrôlés**
Verfahren und Vorrichtung zur Erzeugung eines Zufallssignals mit kontrolliertem Histogramm und Spektrum
Method and apparatus for generating a random signal with controlled histogram and spectrum

(30) Priorité: 16.01.2001 FR 0100541
(43) Date de publication de la demande: 30.10.2002
(73) Titulaire: Thales, 75008 Paris (FR)
(72) Inventeur: Gabet, Pascal, 94117 Arcueil Cedex (FR); De Gouy, Jean-Luc, 94117 Arcueil Cedex (FR)
(74) Mandataire: Dudouit, Isabelle

(56) Documents cités:
- FR-A- 2 783 374
- MOLIASA L T ET AL: "ON THE GENERATION OF NON-GAUSSIAN NOISE USING THE DISCRETE-FOURIER TRANSFORM METHOD" PROCEEDINGS OF THE INSTRUMENTATION AND MEASUREMENT TECHNOLOGY CONFERENCE. IMTC/95. WALTHAM, MA., 23-26 APRIL 1995, 1995, pages 72-78, XP000534826 IEEE, NEW YORK, NY, USA ISBN: 0-7803-2616-4

## Description

La présente invention concerne un procédé et un dispositif de génération d'un signal aléatoire. L'invention s'applique notamment au domaine de la conversion numérique-analogique et au domaine de la conversion analogique-numérique utilisant un tel système aléatoire.

Elle s'applique par exemple dans le domaine des techniques radar ou dans celui de l'instrumentation ou encore dans le domaine des communications.

Les dispositifs de conversion, qu'ils soient numérique-analogique ou analogique-numérique sont très largement utilisés dans de nombreux systèmes et leurs performances constituent généralement un point critique de ces derniers, comme l'illustre la synthèse numérique directe.

La synthèse numérique directe est une technique de synthèse de fréquence qui consiste à élaborer en valeurs numériques les échantillons d'un signal que l'on veut générer et à convertir ces échantillons en signaux analogiques grâce à un convertisseur numérique-analogique. Les synthétiseurs de signaux obtenus par cette technique sont très attractifs en ce qui concerne leur volume, leur poids et leur consommation d'énergie, car ils peuvent bénéficier d'une intégration importante. Leurs autres avantages sont notamment une très grande résolution et des temps de commutation très faibles d'une fréquence à l'autre. Cependant, le passage d'un signal utile dans le convertisseur numérique-analogique s'accompagne de la création de signaux parasites qui sont dus aux non-linéarités de ces convertisseurs. Ces non-linéarités désignent le fait que les marches d'escalier de la fonction de transfert du convertisseur numérique-analogique ne sont pas d'égales hauteurs et que la transition entre marches produit des phénomènes irréguliers.

Le même problème se retrouve dans des applications à base de convertisseurs analogique-numérique où le passage des signaux dans ces convertisseurs s'accompagne ici aussi de la création de signaux parasites dus aux non-linéarités.

Il est connu de l'art antérieur d'ajouter un signal aléatoire au signal utile, avant le passage dans le convertisseur, afin de diminuer le niveau des signaux parasites en réduisant l'effet des non-linéarités du convertisseur évoquées précédemment. Ce signal aléatoire est désigné communément par le terme anglo-saxon « dither ». Le signal utile est généralement à bande limitée et la fréquence d'horloge du système, par exemple un synthétiseur numérique, est généralement supérieure à cette bande. Cela laisse un espace spectral vide pour placer le signal aléatoire.

Pour être pleinement efficace, ce signal aléatoire doit posséder certaines caractéristiques. Tout d'abord, son spectre doit être maîtrisé pour qu'il n'empiète pas dans la bande des signaux utiles. En second lieu, il apparaît que la qualité de la linéarisation des convertisseurs dépend de l'histogramme des amplitudes temporelles du signal aléatoire. Par exemple, une loi gaussienne produit une linéarisation moins bonne que celle obtenue par une loi rectangulaire. Il y a donc un réel avantage à pouvoir maîtriser pour le signal aléatoire à la fois le spectre et l'histogramme.

Des méthodes sont connues pour obtenir un signal aléatoire avec une enveloppe spectrale donnée. Des méthodes sont aussi connues pour obtenir un signal aléatoire avec une loi de distribution des amplitudes donnée. Ces méthodes sont notamment décrites dans les ouvrages traitant du calcul des probabilités comme par exemple l'ouvrage intitulé: « Simulation déterministe du hasard » de J.Maurin aux éditions Masson.

Le brevet FR 2 783 374 du demandeur enseigne un procédé et un dispositif de génération d'un signal aléatoire. Il décrit une méthode permettant de construire un signal aléatoire où l'enveloppe spectrale et la loi de distribution des amplitudes temporelles sont imposées simultanément. Pour cela, le procédé met en oeuvre une suite de quatre étapes ou opérations de traitement du signal, la répétition d'une partie d'entre elles, notamment les étapes 3 et 4 faisant converger les paramètres du signal aléatoire vers les lois désirées. L'itération des étapes permet d'approcher progressivement la loi de distribution fixée, puis de corriger l'enveloppe spectrale.

Malgré toute son efficacité, cette méthode itérative n'est pas adaptée pour tous les types de calcul, notamment pour le calcul en temps réel du signal aléatoire. Elle implique l'utilisation de différentes fonctions non-linéaires pour restaurer l'histogramme visé à chaque itération.

L'idée de l'invention repose sur une nouvelle approche qui permet de calculer, en temps réel, un signal aléatoire avec une enveloppe spectrale prédéterminée et un histogramme des amplitudes proche d'une loi rectangulaire, c'est-à-dire équirépartie.

Dans la suite de la description on désigne sous l'expression « signal utile », le signal que l'on souhaite convertir sans distorsion par un CNA ou un CAN. A cette fin, le signal aléatoire ou bruit qui est généré par le dispositif selon l'invention est additionné à ce signal utile de façon à linéariser la caractéristique de transfert du CNA ou du CAN.

L'invention a pour objet un procédé de génération d'un signal aléatoire. Il est caractérisé en ce qu'il comporte au moins les étapes suivantes :
- une première étape (a) de génération d'un signal pseudo-aléatoire,
- une deuxième étape (b) de filtrage (F₁) du signal issu de l'étape (a) pour obtenir un signal x(t) ayant une enveloppe spectrale prédéterminée H(f),
- une troisième étape (c) où une fonction non-linéaire g est appliquée au signal x(t) de façon à former un signal y(t) et pour créer des remontées ou overshoots sur les bords de l'histogramme du signal y(t),
- une quatrième étape (d) de filtrage (F₂) permettant de lisser les remontées ou overshoots de l'histogramme du signal y(t), de compenser l'effet de la non-linéarité et d'effectuer un complément de filtrage à (F₁).

Les remontées ou overshoots sont plus ou moins prononcés en fonction notamment de la forme de l'histogramme final.

Selon un mode de réalisation, la fonction non-linéaire est par exemple une fonction à facettes Dᵢ et le nombre des segments et le rapport des pentes des différents segments sont choisis en fonction de l'histogramme issu de l'étape de filtrage F₁.

Le signal pseudo-aléatoire est par exemple un bruit blanc.

L'invention a également pour objet un dispositif pour la mise en oeuvre du procédé précité comportant par exemple au moins les éléments suivants :
a) des moyens pour générer un signal pseudo-aléatoire,
b) des moyens (F₁) pour filtrer le signal pseudo-aléatoire afin d'obtenir un signal x(t) ayant une enveloppe spectrale prédéterminée H(f),
c) un dispositif adapté à générer une fonction non-linéaire pour former à partir du signal x(t) présentant un histogramme de type gaussien, un signal y(t) dont l'histogramme est de type rectangulaire avec des remontées ou overshoots,
d) des moyens (F₂) adaptés à lisser les remontées ou overshoots de l'histogramme du signal y(t), à compenser l'effet de la non-linéarité et à effectuer un complément de filtrage à (F₁).

Le signal généré est par exemple un bruit blanc.

L'invention a notamment les avantages suivants :
- améliorer la non linéarité des convertisseurs analogique-numérique ou numérique-analogique,
- pouvoir s'appliquer à de nombreux systèmes,
- être économique et simple dans sa mise en oeuvre.

D'autres caractéristiques et avantages de l'invention apparaîtront à l'aide de la description qui suit, faite en regard de dessins annexés, à titre illustratif et nullement limitatifs, qui représentent :
- la figure 1, une illustration des étapes possibles du procédé selon l'invention,
- la figure 2, un exemple détaillé d'un générateur de codes pseudo-aléatoires,
- la figure 3, un histogramme en sortie de la première étape du procédé selon l'invention,
- la figure 4 un spectre de bruit en sortie de générateur PRN,
- les figures 5 et 6, respectivement un histogramme et le spectre du signal en sortie du premier filtre,
- les figures 7, 8 et 9 une fonction de non linéarité, l'histogramme et le spectre après application de la fonction de non linéarité,
- les figures 10 et 11 un histogramme et un spectre en sortie du deuxième filtre,
- la figure 12 un mode de réalisation possible d'un système de conversion numérique-analogique utilisant un signal aléatoire généré selon l'invention,
- la figure 13 un exemple de système de conversion analogique-nuémrique utilisant un signal aléatoire généré selon l'invention.

La figure 1 décrit un exemple possible des étapes mises en oeuvre par le procédé selon l'invention. Ce dernier est composé notamment d'une suite d'étapes ou de traitement du signal qui permet le calcul en temps réel d'un signal aléatoire avec une enveloppe spectrale prédéterminée et un histogramme des amplitudes proches d'une loi rectangulaire, c'est-à-dire équirépartie.

Le procédé selon l'invention comporte une première étape (a) dans laquelle un code pseudo-aléatoire est généré, par exemple au moyen d'un générateur, 1, PRN (abrégé en anglo-saxon de Pseudo-Random Noise). Le générateur PRN est par exemple construit à partir d'un registre à décalage rebouclé sur lui-même à l'aide d'un ou de plusieurs OU exclusifs. Ce type de générateur est décrit dans de nombreux articles ou ouvrages comme par exemple dans l'ouvrage intitulé « Spread Spectrum Communications » Volume 1 de Simon, Omura, Scholtz et Levitt.

Le signal pseudo-aléatoire généré est par exemple un bruit blanc.

Le générateur PRN délivre à sa sortie des mots numériques sur m bits, par exemple, dont les valeurs sont équiréparties dans l'intervalle d'amplitude [-2 ^{m-1}, 2 ^{m-1}-1] et dont l'enveloppe spectrale est constante entre la fréquence 0 et la fréquence F_{H}/2 où F_{H} est la fréquence d'horloge qui cadence les décalages du registre.

A titre d'exemple, la figure 2 donne le schéma synoptique d'un générateur PRN réalisé à partir d'un registre à décalage, 30, de 28 bits.

Les bits N° 3 et 28 sont combinés par un OU Exclusif, 31, dont la sortie est réinjecté à l'entrée, 32, du registre pour donner un cycle de fonctionnement de longueur maximale égale à 2 ²⁸ -1 coups d'horloge. Les 28 bits du registre sont ensuite combinés par des OU Exclusifs, 33, pour donner naissance à un signal aléatoire sur m bits avec m = 13 bits dans l'exemple de la figure 2.

La figure 3 représente l'histogramme des amplitudes du générateur PRN de la figure 2, la valeur de l'amplitude en abscisse est comprise entre -4096 et +4095, l'ordonnée correspond au taux d'apparition des différentes amplitudes. Il est à noter que ce taux est sensiblement équiréparti.

La figure 4 représente un diagramme de l'amplitude spectrale, exprimée en dB, en fonction de la fréquence du signal s(t) généré par le PRN. L'enveloppe de ce signal est sensiblement constante entre 0 et F_{H}/2.

L'une des fonctions des filtres F₁ et F₂ utilisés dans la présente invention est de creuser le spectre du générateur PRN dans la bande de fréquence où sera situé le signal utile tel que défini précédemment, à savoir le signal utile que l'on souhaite convertir sans distorsion par un CNA ou un CAN.

Chaque filtre participe d'une façon différente, les caractéristiques du premier filtre F₁ sont optimisées et choisies pour creuser le signal dans une limite où la non-linéarité ne détruise pas trop l'effet du filtrage et celles du deuxième filtre F₂ pour recreuser le spectre du nombre de dB nécessaire en fonction de la dynamique recherchée.

Pour cela le gabarit pour chacun des filtres F₁ et F₂ est déterminé de façon telle que le résidu de bruit restant dans la bande utile soit compatible avec la dynamique recherchée pour le signal utile. Le terme dynamique représente dans ce contexte, le rapport entre le niveau du signal utile et le niveau maximum des signaux parasites dans une bande donnée où se trouvent les signaux utiles. Ainsi en fonction de l'application du générateur dans un système de conversion analogique-numérique ou numérique-analogique, le spectre du signal aléatoire ne doit pas empiéter dans la bande des signaux utiles. Le choix du gabarit de filtre est par exemple fonction de la largeur de spectre du signal aléatoire, de la fréquence d'horloge du CNA ou CAN et de la dynamique recherchée pour le système.

De plus, afin d'obtenir un histogramme final proche d'une loi rectangulaire, une fonction de non-linéarité est appliquée entre les deux étapes de filtrage.

Les étapes (b), (c) et (d) permettant d'obtenir de tels résultats sont par exemple décrites ci-après.

Une deuxième étape (b) permet de filtrer la bande du bruit ou de limiter cette bande en creusant un trou dans la portion du spectre où sera placé le signal utile.

Le filtre F₁ est par exemple optimisé pour que ce trou soit limité à une profondeur de l'ordre de 10 à 30 dB par rapport au maximum du spectre du bruit dans une bande au moins égale à celle des signaux utiles et de préférence de 15 à 25 dB. En effet, le passage dans la non-linéarité a notamment pour conséquence de tendre à reboucher ce trou à un niveau situé généralement autour de -25 dBc par rapport au maximum du spectre du bruit.

La figure 5 montre un histogramme du signal de bruit après le filtre F₁, la valeur de l'amplitude étant donnée en abscisse et le taux d'apparition indiqué en ordonnées. Cet histogramme tend vers une loi gaussienne.

La figure 6 donne le spectre du signal x(t) du bruit en sortie du premier filtre F₁. On note sur cet exemple un trou creusé de l'ordre de -20 dBc par rapport au maximum du bruit autour d'une fréquence voisine de 0,15 F_{H}. La valeur de -20 dBc n'est qu'un exemple donnée à titre illustratif. Cette valeur peut varier notamment en fonction de l'application. En fait, les caractéristiques du filtre F₁ sont choisies afin que la fonction de non-linéarité ne détruise pas trop l'effet de filtrage comme il a été exposé précédemment.

Au cours d'une troisième étape (c), le procédé applique une fonction non-linéaire au signal x(t) issu du premier filtre F₁ de façon à créer des remontées (terme connu sous le mot anglais overshoots) sur les bords de l'histogramme du signal obtenu en sortie de F1. On cherche à favoriser les amplitudes extrêmes du signal.

La fonction non linéaire est par exemple constituée de facettes, c'est-à-dire de segments linéaires Di présentant des pentes de valeurs différentes. Le rapport des pentes des différents segments crée les remontées ou overshoots. Le nombre de segments et les valeurs des pentes des différents segments dépendent par exemple de l'histogramme obtenu en sortie du filtre F₁, donc de l'application.

La figure 7 illustre un exemple d'une fonction non linéaire comportant 5 facettes, D₁, D₂, D₃, D₄ et D₅, l'abscisse correspondant à la valeur instantanée du signal x(t) et l'ordonnée à la valeur instantanée du signal y(t) obtenu par application de la fonction non linéaire.

L'histogramme du signal obtenu après application de la fonction non-linéaire est représenté sur la figure 8. L'abscisse correspond à la valeur instantanée de l'amplitude du signal et l'ordonnée à son taux d'apparition.

Par rapport à l'histogramme de la figure 5, l'histogramme présente une forme de type rectangulaire plutôt que gaussienne avec des remontées ou overshoots présents sur les deux bords extrêmes du diagramme, la partie centrale correspondant plus à une forme de type rectangulaire.

Le spectre du signal y(t) obtenu après application de la fonction non-linéaire est représenté sur la figure 9. On note que le trou obtenu autour des fréquences 0.25 FH a été « rebouché » à une valeur comprise entre -20 et -25 dBc.

Toute fonction non-linéaire permettant d'effectuer le passage d'une probabilité gaussienne à une loi rectangulaire avec remontées ou overshoots peut être utilisée pour effectuer la troisième étape du procédé.

Une quatrième étape (d) consiste à filtrer le signal y(t) de manière à réaliser la partie de filtrage qui n'a pas pu être mise en oeuvre dans F₁ compte tenu par exemple des contraintes imposées par la non-linéarité.

En effet, afin d'optimiser les rôles de chacun des filtres et en tenant compte des phénomènes résultant de l'application de la non-linéarité, les caractéristiques du filtre F₂ sont choisies notamment pour recreuser le spectre du nombre de dB nécessaire, en fonction de la dynamique recherchée et en fonction de l'effet de rebouchage résultant de l'étape (c) (application de la fonction non-linéaire).

De plus, cette étape permet de lisser les remontées ou overshoots de l'histogramme.

La partie spectrale supprimée par le filtre F₂ représente une partie relativement faible de la puissance globale du bruit avant F₂. Ainsi le passage dans le filtre F₂ effectue principalement un lissage de l'histogramme obtenu précédemment à l'étape (c). Le fait que la partie supprimée représente une partie faible en puissance est du à l'action de F₁ qui a éliminé une grande partie de la puissance de bruit dans la bande de signal utile, même si il n'a creusé le spectre par exemple qu'à -20 dB et que la non-linéarité n'a pas trop dégradé cette valeur.

La figure 10 représente l'histogramme du bruit après le filtre F₂. On constate que cet histogramme est proche d'une loi rectangulaire.

La figure 11 montre dans un diagramme fréquence-amplitude spectrale exprimée en dB, le spectre de bruit obtenu après le filtre F₂ et une courbe donnant la réponse théorique de la cascade des deux filtres lorsque l'on n'applique pas la fonction de non-linéarité. L'écart entre ces deux courbes est la contribution de la fonction non-linéaire.

Les filtres F₁ et F₂ utilisés pour mettre en oeuvre l'invention sont de préférence des filtres à coefficients en puissance de 2 qui ne nécessitent pas de multiplications.

Sans sortir du cadre de l'invention, tout filtre permettant de réaliser les gabarits de filtrage F₁ et F₂ désirés peuvent être utilisés dans le cadre de l'invention.

Le filtre F₁, correspondant par exemple à la courbe obtenue à la figure 5 a une fonction de transfert H₁(z) exprimée par la relation suivante${\text{H}}_{\text{1}} {\text{(z) = 1 - (z+z}}^{\text{-1}} {\text{) + ½ (z}}^{\text{2}} {\text{+ z}}^{\text{-2}} \text{)}$

Le filtre F₂ à pour réponse :${\text{H}}_{\text{2}} {\text{(z) = 1,25 - (z + z}}^{\text{-1}} {\text{) + ½ (z}}^{\text{2}} {\text{+ z}}^{\text{-2}} {\text{) - 1/8 (z}}^{\text{3}} {\text{+ z}}^{\text{-3}} \text{)}$

Remarquons qu'en changeant les signes négatifs - des coefficients de H₁ et de H₂ en des signes positifs +, le bruit est alors spectralement situé autour de zéro avec un trou autour de F_{H}/2. Il est également possible d'obtenir un trou autour de F_{H}/4 en faisant travailler les quatre blocs du synoptique à une horloge égale à F_{H}/2 et en suréchantillonnant le signal avec une horloge à F_{H}.

Sans sortir du cadre de l'invention, des trous pour d'autres fréquences du spectre peuvent être générés en utilisant d'autres fonctions de transfert que celles mentionnées ci-dessus.

La réalisation des filtres sera de préférence réalisée dans un circuit numérique de type FPGA (Field Programmable Gate Array) ou EPLD ou ASIC. Tout circuit numérique comportant les éléments connus de l'Homme du métier permettant de réaliser des filtres peut aussi être utilisé. Les filtres sont donc des filtres de type numérique.

Sans sortir du cadre de l'invention tout filtre adapté pour obtenir le gabarit de filtrage souhaité et tout dispositif de génération de codes pseudo aléatoires ou de bruits peuvent être utilisés dans la présente invention.

La figure 12 illustre l'application du procédé selon l'invention à un système de conversion numérique-analogique, contenu par exemple dans un synthétiseur numérique. Dans cette application, un signal utile x(t), numérique, doit être converti en grandeur analogique avec la meilleure linéarité possible, c'est-à-dire en fait avec le moins de signaux parasites possibles. Ce signal utile x(t) est donc additionné à un signal aléatoire s(t) obtenu selon le procédé selon l'invention par des moyens de génération 20 adaptés. Les deux signaux x(t) et s(t) sont combinés par un additionneur 21. Ces deux signaux sont numériques. Dans un mode de réalisation préférentiel du système de conversion, le signal aléatoire s(t) possède une amplitude voisine ou supérieure à celle du signal x(t) et un histogramme et une enveloppe spectrale obtenus selon les étapes mises en oeuvre dans le procédé. Des moyens de troncature 22 peuvent éventuellement être utilisés avant le passage dans le convertisseur 23.

La figure 13 présente un exemple d'application du procédé selon l'invention pour un système de conversion analogique-numérique. Dans ce cas, le signal utile x(t) et le signal aléatoire s(t) sont des signaux analogiques. Ces deux signaux sont additionnés par un additionneur analogique 30. Le signal somme x(t)+s(t) est présent à l'entrée d'un convertisseur analogique-numérique 31 dont la sortie est par exemple codée sur N bits. Le signal aléatoire présente des caractéristiques sensiblement identiques à celles du signal décrit à la figure 12. Il peut aussi être généré par des moyens sensiblement identiques à ceux décrits à la figure 12, puis être converti par un CNA de manière à obtenir un signal analogique avant de l'additionner.

## Revendications

1. Procédé de génération d'un signal aléatoire **caractérisé en ce qu'**il comporte au moins les étapes suivantes :
• une première étape (a) de génération d'un signal pseudo-aléatoire,
• une deuxième étape (b) de filtrage F₁ du signal issu de l'étape (a) pour obtenir un signal x(t) ayant une enveloppe spectrale prédéterminée H(f), ledit procédé
• étant **caractérisé par** une troisième étape (c) où une fonction non-linéaire g est appliquée au signal x(t) présentant un histogramme de type gaussien de façon à former un signal y(t) et pour créer des remontées ou overshoots sur les bords de l'histogramme du signal y(t),
• une quatrième étape (d) de filtrage (F₂) permettant de lisser les remontées ou overshoots de l'histogramme du signal y(t), de compenser l'effet de la non-linéarité et d'effectuer un complément de filtrage à F₁.

2. Procédé selon la revendication 1 **caractérisé en ce que** la fonction non-linéaire est une fonction à facettes Dᵢ et **en ce que** le nombre des segments Dᵢ et le rapport des pentes des différents segments sont choisis en fonction de l'histogramme issu de l'étape de filtrage F₁.

3. Procédé selon l'une des revendications 1 ou 2 **caractérisé en ce que** le filtre F₁ génère un creux d'environ 10 à 30 dB, de préférence de 15 à 25 dB, dans une bande au moins égale à celle des signaux utiles, à traiter.

4. Procédé selon l'une des revendications 1 à 3 **caractérisé en ce que** l'histogramme obtenu à l'issu de la quatrième étape (d) est sensiblement identique à une loi rectangulaire.

5. Procédé selon l'une des revendications 1 à 4 **caractérisé en ce que** le signal pseudo-aléatoire est un bruit blanc.

6. Dispositif pour générer un signal aléatoire **caractérisé en ce qu'**il comporte au moins les dispositifs suivants :
■ des moyens pour générer un signal pseudo-aléatoire,
■ des moyens F₁ pour filtrer le signal pseudo-aléatoire afin d'obtenir un signal x(t) ayant une enveloppe spectrale prédéterminée H(f), **caractérisé par**
■ un moyen adapté à générer une fonction non-linéaire pour former à partir du signal x(t) présentant un histogramme de type gaussien, un signal y(t) dont l'histogramme est de type rectangulaire avec des remontées ou overshoots,
■ des moyens F₂ adaptés à lisser les remontées ou overshoots de l'histogramme du signal y(t), à compenser l'effet de la non-linéarité et à effectuer un complément de filtrage à F₁.

7. Dispositif selon la revendication 6 **caractérisé en ce que** le dispositif adapté à générer une fonction non-linéaire est conçu pour obtenir une fonction non-linéaire à facettes Di.

8. Dispositif selon l'une des revendications 6 et 7 **caractérisé en ce que** au moins un des filtres F₁ ou F₂ est un filtre à coefficients en puissance de 2.

9. Dispositif selon l'une des revendications 6 et 7 **caractérisé en ce que** le signal généré est un bruit blanc.

10. Application du procédé selon l'une des revendications 1 à 5 ou du dispositif selon l'une des revendications 6 à 8 dans un système de conversion numérique-analogique ou dans un système de conversion analogique-numérique.

## Patentansprüche

1. Verfahren zur Erzeugung eines Zufallssignals, **dadurch gekennzeichnet, dass** es mindestens die folgenden Schritte aufweist:
• einen ersten Schritt (a) der Erzeugung eines Pseudozufallssignals,
• einen zweiten Schritt (b) des Filterns F₁ des vom Schritt (a) stammenden Signals, um ein Signal x (t) mit einer vorbestimmten Spektralhülle H(f) zu erhalten,
wobei das Verfahren **gekennzeichnet ist durch**
• einen dritten Schritt (c), in dem eine nicht-lineare Funktion g an das ein Gaußsches Histogramm aufweisende Signal x(t) angelegt wird, um ein Signal y(t) zu formen und um Überschwingungen oder Overshoots an den Rändern des Histogramms des Signals y(t) zu erzeugen,
• einen vierten Schritt (d) der Filterung (F₂), der es ermöglicht, die Überschwingungen oder Overshoots des Histogramms des Signals y(t) zu glätten, die Wirkung der Nicht-Linearität zu kompensieren und ein Filterungskomplement zu F₁ durchzuführen.

2. Verfahren nach Anspruch 1, **dadurch gekennzeichnet, dass** die nicht-lineare Funktion eine Funktion mit Facetten Dᵢ ist, und dass die Anzahl von Segmenten Dᵢ und das Verhältnis der Schrägen der verschiedenen Segmente in Abhängigkeit von dem aus dem Filterungsschritt F₁ stammenden Histogramm gewählt werden.

3. Verfahren nach einem der Ansprüche 1 oder 2, **dadurch gekennzeichnet, dass** das Filter F₁ ein Tal von etwa 10 bis 30 dB, vorzugsweise von 15 bis 25 dB, in einem Band mindestens gleich demjenigen der zu verarbeitenden Nutzsignale erzeugt.

4. Verfahren nach einem der Ansprüche 1 bis 3, **dadurch gekennzeichnet, dass** das am Ende des vierten Schritts (d) erhaltene Histogramm im Wesentlichen gleich einem rechteckigen Gesetz ist.

5. Verfahren nach einem der Ansprüche 1 bis 4, **dadurch gekennzeichnet, dass** das Pseudozufallssignal ein weißes Rauschen ist.

6. Vorrichtung zur Erzeugung eines Zufallssignals, **dadurch gekennzeichnet, dass** sie mindestens die folgenden Vorrichtungen aufweist:
• Mittel zum Erzeugen eines Pseudozufallssignals,
• Mittel F₁ zum Filtern des Pseudozufallssignals, um ein Signal x(t) mit einer vorbestimmten Spektralhülle H(f) zu erhalten, **gekennzeichnet durch**
• ein Mittel, das ausgelegt ist, um eine nicht-lineare Funktion zu erzeugen, um ausgehend von dem ein Gaußsches Histogramm aufweisenden Signal x(t) ein Signal y(t) zu formen, dessen Histogramm vom rechteckigen Typ mit Überschwingungen oder Overshoots ist,
• Mittel F₂, die ausgelegt sind, um die Überschwingungen oder Overshoots des Histogramms des Signals y(t) zu glätten, die Wirkung der Nicht-Linearität zu kompensieren und ein Filterungskomplement zu F₁ durchzuführen.

7. Vorrichtung nach Anspruch 6, **dadurch gekennzeichnet, dass** die Vorrichtung, die ausgelegt ist, um eine nicht-lineare Funktion zu erzeugen, so gestaltet ist, dass eine nicht-lineare Funktion mit Facetten Di erhalten wird.

8. Vorrichtung nach einem der Ansprüche 6 und 7, **dadurch gekennzeichnet, dass** mindestens eines der Filter F₁ oder F₂ ein Filter mit Leistungskoeffizienten 2 ist.

9. Vorrichtung nach einem der Ansprüche 6 oder 7, **dadurch gekennzeichnet, dass** das erzeugte Signal ein weißes Rauschen ist.

10. Anwendung des Verfahrens nach einem der Ansprüche 1 bis 5 oder der Vorrichtung nach einem der Ansprüche 6 bis 8 in einem System der Digital-Analog-Umwandlung oder in einem System der Analog-Digital-Umwandlung.

## Claims

1. Method for the generation of a random signal, **characterized in that** it comprises at least the following steps:
• a first step (a) for the generation of a pseudo-random signal,
• a second step (b) for the filtering F₁ of the signal coming from the step (a) to obtain a signal x(t) having a predetermined spectral envelope H(f),
the said method being **characterized by**
• a third step (c) in which a non-linear function g is applied to the signal x(t) having a Gaussian-type histogram so as to form a signal y(t) and create overshoots on the edges of the histogram of the signal y(t),
• a fourth filtering (F₂) step (d) used to smooth the overshoots of the histogram of the signal y(t), compensate for the effect of the non-linearity and carry out an additional filtering at F₁.

2. Method according to Claim 1, **characterized in that** the non-linear function is a function with facets Dᵢ and **in that** the number of the segments D*i* and the ratio of the slopes of the different segments are chosen as a function of the histogram obtained from the filtering step F₁.

3. Method according to either of Claims 1 and 2, **characterized in that** the filter F₁ generates a notch of about 10 to 30 dB, preferably 15 to 25 dB, in a band at least equal to that of the useful signals to be processed.

4. Method according to one of Claims 1 to 3,
**characterized in that** the histogram obtained at the end of the fourth step (d) is substantially identical to a rectangular law.

5. Method according to one of Claims 1 to 4,
**characterized in that** the pseudo-random signal is white noise.

6. Device for generating a random signal, **characterized in that** it comprises at least the following devices:
• means for generating a pseudo-random signal,
• means F₁ for filtering the pseudo-random signal in order to obtain a signal x(t) having a predetermined spectral envelope H(f),
**characterized by**
• a means configured to generate a non-linear function to form a signal y(t) from the signal x(t) having a Gaussian-type histogram, the histogram of this signal y(t) being of a rectangular type with overshoots,
• means F₂ configured to smooth the overshoots of the histogram of the signal y(t), compensate for the effect of the non-linearity and carry out an additional filtering at F₁.

7. Device according to Claim 6, **characterized in that** the device configured to generate a non-linear function is designed to obtain a non-linear function with facets Di.

8. Device according to either of Claims 6 and 7, **characterized in that** at least one of the filters F₁ and F₂ is a filter with coefficients to the power 2.

9. Device according to either of Claims 6 and 7 **characterized in that** the signal generated is white noise.

10. Application of the method according to one of Claims 1 to 5 or of the device according to one of Claims 6 to 8 in a digital-analogue conversion system or in an analogue-digital conversion system.
